# EUROPÄISCHE PATENTSCHRIFT

(11) **EP 3 186 422 B1**
(45) Veröffentlichungstag und Bekanntmachung des Hinweises auf die Patenterteilung: **15.01.2020**
(21) Anmeldenummer: 15756556.5
(22) Anmeldetag: 11.08.2015
(51) Int. Cl.: D03D 47/25, D03D 47/27

(54) **WEBMASCHINE**
LOOM
MÉTIER À TISSER

(30) Priorität: 29.08.2014 DE 102014012572
(43) Veröffentlichungstag der Anmeldung: 05.07.2017
(73) Patentinhaber: Rheinisch-Westfälische Technische Hochschule Aachen, 52062 Aachen (DE)
(72) Erfinder: GLOY, Yves-Simon, 52062 Aachen (DE); KEMPER, Maximilian Philipp, 52064 Aachen (DE); JORDAN, Jan Vincent, 50354 Hürth (DE); GRIES, Thomas Gerhard, 52072 Aachen (DE); RENKENS, Wilfried, 52072 Aachen (DE)
(74) Vertreter: FARAGO Patentanwälte
(86) Internationale Anmeldenummer: PCT/EP2015/001653
(87) Internationale Veröffentlichungsnummer: WO 2016/029999

(56) Entgegenhaltungen:
- FR-A1- 2 128 661
- FR-A1- 2 333 067
- US-B1- 6 269 842

## Beschreibung

Die Erfindung betrifft eine Webmaschine umfassend eine Einrichtung zur Eröffnung von Webfächern zwischen nebeneinander liegenden Kettfäden, eine Schusseintragsvorrichtung zum Eintragen wenigstens eines Schussfadens in alle eröffneten Webfächer mittels wenigstens eines einen Schussfaden ziehenden Projektils, ein Riet mit mehreren Rietzähnen zum Anschlagen des eingetragenen Schussfadens und einen Riemenantrieb mit einem um zwei Riemenscheiben herumgeführten Riemen, von dem wenigstens ein zwischen den Riemenscheiben linear erstreckter Riemenbereich in Eintragsrichtung des wenigstens einen Schussfadens verlaufend unterhalb des Riets angeordnet ist, wobei mittels wenigstens eines vom Riemen geführten Permanentmagneten das wenigstens einen Permanentmagneten oder ferromagnetischen Körper aufweisende Projektil unter magnetischer Anziehung über horizontal ausgerichtete Rietzahnbereiche hinweg durch die Webfächer ziehbar ist.

Die Erfindung betrifft weiterhin ein Verfahren zum Betrieb einer Webmaschine, bei welchem wenigstens ein Projektil mit einem Schussfaden durch magnetisch anziehende Wechselwirkung zwischen dem Projektil, insbesondere wenigstens einem Permanentmagneten oder einem ferromagnetischen Körper, der auf/in dem Projektil angebracht ist und wenigstens einem Permanentmagneten eines bewegten Riemens über horizontal ausgerichtete Rietzahnbereiche eines Rietes hinweg durch zwischen Kettfäden eröffnete Webfächer hindurchgezogen wird.

Eine Webmaschine dieser gattungsgemäßen Art ist beispielsweise aus der Patentschrift DD 279700 A5 bekannt. Eine Webmaschine gemäß den Oberbegriff des Anspruchs 1 ist aus FR 2333067 A bekannt. Bei der Webmaschine des bekannten Standes der Technik wird das wenigstens einen Permanentmagneten aufweisende Projektil unter magnetischer Anziehung von einem Permanentmagneten, der auf dem Riemen angeordnet ist, durch die Webfächer hindurchgezogen, wobei das Projektil im Bereich der Webfächer über die eingangs genannten horizontalen Bereiche der Rietzähne herübergleitet.

Außerhalb der Webfächer bzw. der Rietzähne gleitet das Projektil über eine in dieser Publikation als Schützenbahn bezeichnete Fläche und wird über diese Schützenbahn vom Ende der Rietzähne bzw. der Webfächer der Riemenbewegung folgend wieder zum Anfang der Webfächer bzw. der Rietzähne zurückgeführt.

Dadurch dass die Schützenbahn an jedem Ort ihrer Erstreckung zur Riemenoberfläche beabstandet ist, ergibt sich zwangsläufig, dass auch das über diese Schützenbahn gleitende Projektil an jedem Ort seiner Bewegungsbahn einen Abstand zum Riemen und dem durch den Riemen bewegten Permanentmagneten aufweist. Das Projektil weist bei diesem Stand der Technik entlang seiner gesamten Bewegungsbahn einen gleichbleibenden Abstand zur Riemenoberfläche auf.

Hierbei ergibt sich die von dem genannten Stand der Technik benannte Problematik, dass in den Umlenkbereichen, in denen der Riemen um die Riemenscheiben jeweils herumgeführt wird auf das dieser Kreisbahn folgende Projektil erhebliche Zentrifugalkräfte wirken, die bewirken würden, dass das Projektil von der Schützenbahn in den Umlenkbereichen abheben würde.

Um dies zu vermeiden, ist es in dem genannten Stand der Technik vorgesehen, dass in den Umlenkbereichen, das heißt die Riemenscheiben etwa halbkreisförmig umgebend, eine Vielzahl von Rollen angeordnet ist, so dass das Projektil in diesen Bereichen zwischen der halbkreisförmig gekrümmten Schützenbahn und den darum angeordneten Rollen geführt ist. Die Rollen bewirken hier, dass das Projektil sich aufgrund der wirkenden Zentrifugalkräfte nicht von der Schützenbahn abheben kann. Um ein Abbremsen des Projektils in diesem Umlenkbereich weiterhin zu verhindern, ist es gemäß des bekannten Standes der Technik weiterhin vorgesehen, die Rollen aktiv mit einem weiteren Riemen anzutreiben.

Die genannte Konstruktion macht den Riemenantrieb einer solchen Webmaschine konstruktiv aufwendig und verringert die Möglichkeiten, die Webgeschwindigkeiten weiter zu steigern.

Es ist daher eine Aufgabe der Erfindung, eine Webmaschine der eingangs genannten gattungsgemäßen Art dahingehend zu verbessern, dass die Konstruktion vereinfacht wird, insbesondere dass noch höhere Webgeschwindigkeiten erreicht werden können, ohne den Verlust eines Projektils durch wirkende Zentrifugalkräfte befürchten zu müssen.

Diese Aufgabe wird mit den Merkmalen der Ansprüche 1 und 10 gelöst.

Gemäß der Erfindung wird die Aufgabe dadurch gelöst, dass in Bereichen des Riemens, in denen der Riemen um Riemenscheiben herumgeführt wird, das Projektil mit direktem Kontakt zum Riemen bewegt wird und mittels Rampen, über welche das Projektil herübergezogen wird, das Projektil zwischen der Riemenoberfläche und der Oberfläche der horizontalen Rietzahnbereiche hin- und herwechselt.

Der wesentliche Kerngedanke der Erfindung beruht darauf, dass zumindest in Bereichen, in denen der Riemen umgelenkt wird und keine gerade lineare Erstreckung hat in Kontakt zum Riemen geführt wird. Ein solcher Kontakt besteht erfindungsgemäß zumindest in einer Umgebung um den Ort der Umlenkung des Riemens, wo maximale Zentrifugalkraft vorherrscht, bevorzugt zumindest über den überwiegenden Teil der Umlenkstrecke, also des halbkreisförmigen Verlaufs des Riemens um die Riemenscheiben. Bevorzugt kann es vorgesehen sein, dass in allen Bereichen der Bewegung des Projektils außerhalb des Rietes bzw. der eröffneten Webfächer und der das Riet umgebenden Rampen das Projektil kontaktierend direkt auf dem Riemen unter magnetischer Anziehung aufliegt.

Gegenüber dem Stand der Technik kommt demnach die dort genannte Schützenbahn, auf welcher ein Projektil vom Ende der Rietzähne zu deren Anfang wieder zurückgeführt wird, vollständig in Entfall.

Die Erfindung realisiert daher in Bereichen außerhalb der Rietzähne und außerhalb der Rampen, dass zwischen dem Projektil, z.B. zwischen wenigstens einen Permanentmagneten oder einem ferromagnetischen Körper, der auf/in dem Projektil angebracht ist und wenigstens einem Permanentmagneten des Riemens der geringstmögliche Abstand zumindest im Umlenkbereich des Riemens realisiert wird. Dies bedeutet gleichermaßen, dass die magnetische Anziehungskraft zwischen dem Permanentmagneten des Riemens und dem Projektil die maximal mögliche Stärke erreicht. Beispielsweise können als Permanentmagnete Neodymmagnete eingesetzt werden oder Permanentmagnete und ferromagnetische Körper mit Neodymmagneten oder Neodymmagnete mit Eisenkörpern.

Aufgrund des fehlenden Abstandes zwischen Projektil und Riemen zumindest in einer örtlichen Umgebung um den Ort maximal wirkender Zentrifugalkraft herum, ggfs. im gesamten Umlenkbereich wird bevorzugt durch geeignete Auswahl der magnetischen Paarung von Projektil und Riemen und der Umlaufgeschwindigkeit sichergestellt, dass die magnetische Anziehungskraft immer größer ist als die Zentrifugalkraft, die auf ein Projektil in diesem Umlenkbereich einwirkt. In diesen Umlenkbereichen wird daher das Projektil ausschließlich durch die magnetische anziehende Wechselwirkung zwischen den Permanentmagneten von Riemen und Projektil kontaktierend am Riemen festgehalten, ohne dass es einer weiteren Vorrichtung zur Verhinderung des Verlustes eines Projektils in diesen Umlenkbereichen bedarf.

Um die Zentrifugalkräfte möglichst gering zu halten kann es vorgesehen sein, dass ein Projektil, insbesondere abgesehen von dem darin / daran angeordneten Permanentmagneten oder magnetisierbaren, bevorzugt ferromagnetischen Körper nichtmetallisch ausgeführt ist, z.B. aus einem Kunststoff oder Kunststoffverbund, wie z.B. einem Kunststoff-Faser-Verbund.

Die Erfindung stellt weiterhin sicher, dass durch die eingangs genannten Rampen vor und hinter den Rietzähnen, insbesondere die mit den jeweils höchsten Rampenbereichen, umittelbar jeweils an diese Riertzähne angrenzen, eine Änderung der Höhenlage des Projektils relativ zum Riemen möglich ist und so das Projektil durch die Rampen sicher auf die Höhe der horizontalen Rietzahnbereiche gegenüber dem Riemen, der unter diesen Rietzahnbereichen entlanggeführt ist, angehoben werden kann und in gleicher Weise am Ende der Rietzahnbereiche von dieser Höhe wieder auf den Riemen bis zum Kontakt mit diesem zurückgeführt werden kann.

Bevorzugt nur im Bereich der Rampen und im Bereich der horizontalen Rietzahnbereiche, über welche das Projektil herübergleitet, nimmt demnach das Projektil auf seiner Bewegungsbahn einen Abstand zum Riemen ein, der jedoch vorliegend unkritisch ist, da in diesen Bereichen allenfalls geringe Kräfte wirken, die dazu tendieren würden, den Abstand zwischen Projektil und Riemen weiter zu vergrößern. Diese allenfalls geringen Kräfte werden durch die magnetische Anziehungskraft zwischen dem wenigstens einen Permanentmagneten oder magnetisierbaren Körper des Projektils und dem wenigstens einen Permanentmagneten des Riemens bei Weitem überkompensiert.

Insbesondere ist die magnetische Anziehungskraft trotz dieses Abstandes zwischen Projektil und Riemen derart groß bemessen, dass das Projektil dem vorauseilenden wenigstens einen Permanentmagneten des Riemens immer sicher folgt und so durch die Webfächer hindurchgezogen wird.

In einer einfachen Ausgestaltung der Erfindung kann diese vorsehen, dass die jeweiligen Rampen beispielsweise als schiefe Ebene ausgebildet sind, also als eine plane Fläche, die sich schräg zwischen Riemenoberfläche und Oberfläche der horizontalen Rietzahnbereiche erstreckt.

Eine andere Ausgestaltung kann es auch vorsehen, dass die Rampenoberfläche keine in sich plane zur Horizontalen geneigte Fläche ausbildet, sondern dass Anfangs- und/oder Endbereich einer jeweiligen Rampe sich asymptotisch an die Riemenoberfläche in dessen horizontalen Bereich oder auch in dessen um die Riemenscheiben verlaufenden gekrümmten Bereich bzw. an die Oberfläche der horizontalen Rietzahnbereiche annähert. Hierdurch wird bewirkt, dass ein Projektil in seiner Bewegung möglichst gleichmäßig unter jeweils nur geringen Änderungen der Bewegungsbahn zwischen den unterschiedlichen Höhenlagen, das heißt zwischen dem Riemenniveau und dem höheren Niveau der horizontalen Rietzahnbereiche überführt wird.

Die Erfindung kann weiterhin vorsehen, dass ein in die Webfächer einzutragender Schussfaden vor dem Einlaufen des Projektils in die Webfächer bzw. auf die horizontal ausgerichteten Rietzahnbereiche an das Projektil übergeben und hiernach von dem Projektil ziehend mitgeführt wird. Die Erfindung kann hierfür vorsehen, dass eine Fadenzuführvorrichtung im Bereich vor der in Bewegungsrichtung ersten Rampe oder auch oberhalb der Rampenoberfläche vorgesehen ist, die einen Faden im Wesentlichen derart bereitstellt, dass ein am Projektil zu befestigender Fadenbereich die Bewegungsbahn des Projektils kreuzt und durch Kontakt zwischen diesem Fadenende und dem Projektil eine automatische Übergabe und Befestigung des Fadenendes an dem Projektil erfolgt.

Hierfür kann die Erfindung vorsehen, dass das Projektil eine Klemmvorrichtung aufweist, in welche das zu übernehmende Fadenende automatisch hineingelangt und darin befestigt wird. Eine solche Klemmvorrichtung kann beispielsweise als Klemmschlitz zur klemmenden Aufnahme eines solchen Schussfadens ausgebildet sein. Bevorzugt kann ein solcher Klemmschlitz sich in Bewegungsrichtung des Projektils nach vorne erweitern, so dass ein Faden bei der Bewegung des Projektils auf das Fadenende zu, sicher in den Klemmschlitzbereich eingeführt wird und sodann durch die Verkleinerung des Klemmschlitzes sicher klemmend in diesem festgehalten wird.

In einer möglichen Ausführung kann die Erfindung dafür vorsehen, dass der Klemmschlitz beispielsweise ausgebildet ist durch federnd gelagerte Klemmbacken oder in einer deren Ausführung auch mit elastomeren Schlitzflanken.

Bei der erfindungsgemäßen Webmaschine kann es weiterhin vorgesehen sein, dass in Schusseintragsrichtung nach dem Riet eine Fadenklemmvorrichtung angeordnet ist, insbesondere eine, die ansteuerbar ausgebildet ist, mittels welcher ein vom Projektil gezogener Schussfaden festklemmbar ist, insbesondere in einer möglichen Anwendung so aufgrund der Weiterbewegung des Projektils aus dem Projektil beziehungsweise dessen Klemmvorrichtung herausreißbar ist. Ebenso kann eine Fadenklemmvorrichtung nur vor oder zusätzlich vor dem Riet angeordnet sein. Gemäß nachfolgender Beschreibung kann eine Fadenklemmvorrichtung auch mehrere um ein Riet herum angeordnete Anteil umfassen.

Hierdurch kann ein Faden aus der Klemmung am Projektil gelöst und/oder während der Projektilbewegung straff gezogen werden. Das Klemmen einer solchen Vorrichtung kann also z.B. auch nur eine Straffziehung oder Bremsung des Fadens bewirken und nicht zwingend ein Herausziehen des Fadens aus seiner Klemmung bzw. Befestigung am Projektil.

Nach einer Lösung des in die Webfächer eingetragenen Schussfadens vom Projektil kann das Projektil entlang seiner Bewegungsbahn mit dem Riemen weitergeführt werden, ohne hierbei den Schussfaden zu fördern. Das Projektil kann auf diese Weise ohne geförderten Schussfaden zu seiner Ausgangsposition, das heißt zum Rietanfang und der dortigen Fadenzuführvorrichtung zurückgeführt werden.

Die Fadenklemmvorrichtung kann z.B. durch eine magnetisch oder elektromagnetisch mit dem Projektil wechselwirkende Sensorik ausgelöst sein, z.B. durch Wechselwirkung mit dem Magneten oder magnetisierbaren Körper des Projektils, beispielsweise, wenn das Projektil an einer solchen Sensorik der Fadenklemmvorrichtung vorbeifliegt oder durch diese hindurchfliegt. Dafür kann die Sensorik der Fadenklemmvorrichtung z.B. einen magnetisch aktivierbaren bzw. aktivierten Sensor aufweisen, z.B. einen Reed-Kontakt oder Hall-Sensor. Die Fadenklemmvorrichtung kann als Sensorik auch eine Lichtschranke oder sonstige Sensorik aufweisen, welche beim Hindurchfliegen oder Vorbeifliegen des Projektils die Klemmung oder zumindest eine Straffziehung des Faden auslöst, insbesondere wobei eine Auslösung der klemmenden oder bremsenden Mechanik unmittelbar oder nach Ablauf einer vorgegebenen zeitlichen Verzögerung erfolgen kann.

Die die Auslösung bewirkende Sensorik der Fadenklemmvorrichtung kann von der Klemmmechanik der Fadenklemmvorrichtung örtlich getrennt sein. Eine Fadenklemmvorrichtung dieser Art umfasst somit zwei örtlich trennbare Anteile. Z.B. kann es vorgesehen sein, die Sensorik nach einem Riet vorzusehen, den klemmenden mechanischen Teil hingegen vor dem Riet.

Unabhängig von der Art der Auslösesensorik und deren konkrete örtliche Anordnung kann so bevorzugt vorgesehen sein, dass die Klemmung und/oder Bremsung bzw. Straffziehung des Fadens durch das Projektil selbst ausgelöst wird, insbesondere somit eine solche Fadenklemmvorrichtung keine die Auslösung bewirkende starre mechanische Kopplung an den Antrieb einer Webmaschine aufweist.

Eine solche Ausführungsform mit einer Fadenklemmvorrichtung kann insbesondere vorgesehen sein, wenn ein Projektil mit einem kontinuierlich umlaufend betriebenen Riemenantrieb ebenso kontinuierlich in lediglich einer Bewegungsrichtung des Riemens befördert wird.

Grundsätzlich kann es die Erfindung jedoch auch vorsehen, dass der Riemenantrieb reversierend betrieben wird, so dass auch zur Ausbildung einer echten Webkante ein Schussfaden ohne Lösung vom Projektil auf einer Zurückbewegung wiederum durch dann neu eröffnete Webfächer hindurchgeführt werden kann.

Zur Erzielung einer möglichst in der Bewegung gleichmäßigen Überführung eines Projektils von der Oberfläche des Riemens, auf welchem es kontaktierend geführt wird, auf die Oberfläche einer Rampe bzw. von dieser zurück auf die Riemenoberfläche, kann die Erfindung weiterhin vorsehen, dass die Front des Projektils eine Anlaufschräge aufweist, insbesondere die eine federnde Nachgiebigkeit aufweist.

Hierfür kann es beispielsweise vorgesehen sein, dass ein Projektil mit der eingangs genannten Klemmvorrichtung auf seiner Unterseite eine Gleitfläche, z.B. als Federblech, bevorzugt nicht magnetisches Federblech, die an ihrem in Bewegungsrichtung weisenden vorderen Ende nach oben gebogen ist oder zumindest nach oben verjüngend angeschrägt ist. Beispielsweise kann es hier vorgesehen sein, dass wenigstens ein Permanentmagnet des Projektils hierbei zwischen diesem vorderen Ende und einer Klemmvorrichtung, insbesondere einem Klemmschlitz des Projektils, angeordnet ist.

Eine ergänzende Weiterbildung der Erfindung kann es auch vorsehen, dass beispielsweise die horizontal ausgerichteten Bereiche der Rietzähne und/oder die Rampen und/oder die Projektilunterfläche eine gleitreibungsverringernde Beschichtung aufweisen.

Die Erfindung sieht insbesondere auch vor, dass wenigstens ein Permanentmagnet in das Riemenmaterial eingelassen ist, insbesondere derart, dass eine zum Projektil weisende Oberfläche eies eingelassenen Permanentmagneten nicht über die Oberfläche eines Riemenmaterials hinausragt. Eine Magnetoberfläche, die zum Projektil weist kann dafür mit der Riemenoberfläche bündig sein, es kann insbesondere dafür aber auch wenigstens ein Permanentmagnet vom Riemenmaterial allseitig umschlossen sein.

Ein Betrieb der Webmaschine kann weiterhin derart erfolgen, dass der Riemenantrieb kontinuierlich umlaufend betrieben wird, wie bereits eingangs beschrieben wurde, wobei durch den Riemenantrieb mehrere insbesondere wenigstens zwei Projektile gleichzeitig geführt werden, wofür an oder in dem Riemen, wie zuvor beschrieben, wenigstens zwei Permanentmagnete oder wenigstens zwei Anordnungen von mehreren Permanentmagneten in Umfangsrichtung des Riemens, insbesondere gleichmäßig verteilt, angeordnet sind.

So kann ein Betrieb beispielsweise derart erfolgen, dass dann, wenn ein Projektil das Riet und insbesondere die nachgelagerte Rampe verlassen hat, ein anderes Projektil, das gleichzeitig mit dem Riemen befördert wird, auf die Rampe vor dem Riet aufläuft oder bereits in das Riet und die umgesteuerten Webfächer nach einem Rietanschlag eintritt.

Hierdurch wird ein besonders schneller und energieeffizienter Webbetrieb ermöglicht, bei dem lediglich sichergestellt sein muss, dass zwischen dem Austritt eines Projektils aus den Webfächern und dem Eintritt eines nächsten Projektils in die umgesteuerten Webfächer genügend Zeit für das Entfernen des eingetragenen Schussfadens von dem aus den Webfächern austretenden Projektil, den Rietanschlag, die Webfachumsteuerung und Fadenzuführung zum nächsten Projektil verbleibt.

Eine bevorzugte Ausführungsform der erfindungsgemäßen Webmaschine wird in den nachfolgenden Figuren näher erläutert.

In einer auf den Riemenantrieb und das Riet beschränkten Ansicht einer erfindungsgemäßen Webmaschine ohne Darstellung des Kettbaumes und der Kettfäden verdeutlicht die Figur 1, dass ein um zwei Riemenscheiben 1 geführter Riemen 2 wenigstens einen Permanentmagneten 3 in Umlaufrichtung des Riemens mit sich führt. Dieser Permanentmagnet 3 kann dabei bevorzugt in den Riemen vollständig eingelassen sein, so dass er nicht über die Riemenoberfläche hinausragt, insbesondere seine Oberfläche durch Riemenmaterial überdeckt ist.

Ein linear erstreckter Bereich 2a des Riemens 2 zwischen den Riemenscheiben 1 verläuft hier unterhalb der Rietzähne und parallel zur Schusseintragsrichtung.

Ein Projektil 4a von mehreren gleichzeitig geführten Projektilen 4a,b,c, welches ebenso wenigstens einen Permanentmagneten oder einen magnetisierbaren, z.B. ferromagnetischen Körper 12 aufweist, wird unter magnetisch anziehender Wechselwirkung zwischen den jeweiligen magnetischen Partnern in Bewegungsrichtung des Riemens 2 und in Kontakt zu diesem mit dem Riemen 2 mitgeführt.

Die Figur 1 zeigt hierbei oben eine Position des Projektils 4a im Umlenkbereich des Riemens 2 bei der hier linksseitig angeordneten Riemenscheibe 1.

Auf seiner Bewegung in Richtung zum Riet 5 gelangt das Projektil 4a auf eine in Bewegungsrichtung vordem Riet 5 angeordnete Rampe 6a, welche den Höhenunterschied zwischen Riemenoberfläche und Rietoberfläche überbrückt. Durch die Bewegung des Projektils 4a in anziehender Wechselwirkung mit dem Riemen 2 wird demnach das Projektil 4a auf die Rampenoberfläche überführt und auf der Rampe 6a zum Rietanfang hochgezogen. Hierbei wird von einer nicht gezeigten Schussgarnspule einer Klemmvorrichtung 11 des Projektils 4a ein Schussfaden zugeführt und im Projektil 4a beispielsweise klemmend befestigt.

Auf seinem weiteren Weg wird das Projektil 4a unter weiterhin wirkender anziehender magnetischer Wechselwirkung mit dem wenigstens einen Permanentmagneten 3 des Riemens 2 über die horizontal ausgerichteten Rietzahnbereiche des Rietes 5 und dementsprechend gemäß dem üblichen Aufbau einer Webmaschine durch die eröffneten Webfächer zwischen den Kettfäden hindurchgeführt. Dies zeigt der untere Teil der Figur 1 für das Projektil 4a.

Sobald das magnetisch durch die Webfächer geführte Projektil 4a die Webfächer und die Oberfläche der horizontalen Rietzahnbereiche verlassen hat, gelangt dieses in Bewegungsrichtung nach dem Riet 5 auf eine weitere Rampe 6b und wird hierdurch von der Höhenlage der Rietzahnoberfläche auf die Höhenlage des Riemens 2 zurückgeführt, so dass das Projektil nach der Rampe 6b wiederum den Riemen 2 unmittelbar kontaktiert, wie zu Anfang seiner Bewegung.

Figur 1 oben zeigt die Position des Projektils 4b am Ende der Rampe 6b, die in Bewegungsrichtung auf das Riet 5 folgt. Gemäß der Erfindung kann es hier vorgesehen sein, dass mit einer nicht dargestellten Vorrichtung zum Klemmen des Schussfadens dieser aus dem Projektil entfernt wird, so dass das Projektil 4 ohne weitere Förderung des Schussfadens in Bewegungsrichtung des Riemens, hier insbesondere umlaufend um die Riemenscheiben 1 zum Anfang seiner Bewegung zurückgeführt werden kann. Dies Situation liegt in der Figur 1 unten für das Projektil 4b vor.

Dabei ist es hier für die Erfindung besonders wesentlich, dass zumindest in einem Teil des Umlenkbereiches, ggfs. im gesamten Umlenkbereich des Riemens 2 um die Riemenscheibe 1 herum, in welchem das Projektil einer Halbkreisbahn in seiner Bewegung durchläuft, dieses Projektil kontaktierend zum Riemen und somit mit dem geringstmöglichen Abstand zwischen den jeweiligen Permanentmagneten geführt wird, so dass ohne Verlust des Projektils durch die wirkenden Zentrifugalkräfte eine Rückführung des Projektils 4 in seine Ausgangslage möglich ist.

Die Figur 1 verdeutlich, dass in Umfangsrichtung des Riemens 2 nicht nur ein Permanentmagnet 3 vorgesehen ist, sondern mehrere Permanentmagnete 3 oder alternativ mehrere Permanentmagnetanordnungen aus mehreren Permanentmagneten, so dass mehrere Projektile 4a, b, c gleichzeitig bei der Bewegung des Riemens 2 in der Webmaschine umlaufen. Natürlich kann die Webmaschine auch nur mit einem Projektil, zwei Projektilen oder mehr als den hier dargestellten 3 Projektilen betrieben werden.

Durch die Bewegung von mehreren Projektilen 4 gleichzeitig kann eine besonders kurze zeitliche Abfolge zwischen den Einträgen der jeweiligen Schussfäden in die Webfächer der Kettfäden erzielt werden, ohne dass auf die vollständige Rückführung eines Projektils 4 entlang seiner Bewegungsbahn bis zum Anfang des Rietes 5 für einen folgenden Schussfadeneintrag gewartet werden muss.

Es sei darauf hingewiesen, dass die erfindungsgemäße Webmaschine auch reversierend mit nur einem Projektil betrieben werden kann, z.B. um einen einzigen Schussfaden zur Ausbildung einer echten Webkante hin- und herzuführen.

Die Figur 2 zeigt darüber hinaus mögliche Ausführungen eines Projektils 4 einer erfindungsgemäßen Webmaschine.

Die symbolisierten Darstellungen dieses Projektils 4 verdeutlichen, dass dieses in einem unteren Bereich eine Gleitfläche 9 aufweist, die an ihrem in Bewegungsrichtung vorderen Ende 9a eine Anlaufschräge 10 aufweist. Eine solche Gleitfläche 9 kann beispielsweise auch gebildet werden durch ein Federblech, dessen vorderes Ende nach oben gebogen ist, wobei der Begriff des Federbleches nicht zwingend impliziert, dass dieses aus Metall gefertigt ist. Vielmehr kann es hier vorgesehen sein, dass ein solches Federblech aus einem nicht metallischen, zumindest aber nicht magnetischen Werkstoff gefertigt ist.

Am in Bewegungsrichtung hinteren Ende der Gleitfläche 9 sieht ein erfindungsgemäßes Projektil einen Fadenhalter vor, der beispielsweise als Fadenklemmvorrichtung 11 ausgebildet sein kann. Gemäß den Figuren 2A und 2B weist die Fadenklemmvorrichtung einen in Bewegungsrichtung nach vorne geöffneten Schlitz 11a auf, in welchen quer zur Bewegungsrichtung des Projektils 4 ein Schussfaden 8 durch eine Fadenzuführung eingelegt werden kann.

Durch die Bewegung des Projektils 4 gelangt ein derart zugeführter Schussfaden 8 automatisch in den sich verkleinernden Schlitzbereich einer solchen Klemmvorrichtung und wird sicher festgehalten. In Bewegungsrichtung vorder Fadenklemmvorrichtung beziehungsweise allgemein einem Fadenhalter 11 sieht die Erfindung hier vor, dass wenigstens ein Permanentmagnet 12 angeordnet ist, der die magnetische anziehende Kopplung zu dem wenigstens einen Permanentmagneten 3 eines Riemens der vorher diskutierten Figuren bildet. Statt eines Magneten 12 kann auch ein magnetisierbarer Körper verwendet werden.

Besonders die Anlaufschräge 10 der Gleitfläche 9 eines derart erfindungsgemäß ausgebildeten Projektils 4 stellt weiterhin sicher, dass ein in der Bewegung sehr gleichmäßiger sicherer Übergang zwischen einem solchen Projektil 4 von seiner den Riemen kontaktierenden Lage auf eine Rampe 6a/6b und zurück sichergestellt wird. Darüber hinaus stellt eine solche Anlaufschräge 10 auch sicher, dass das Projektil 4 auf seinem Weg durch die Webfächer sicher über die einzelnen beabstandeten horizontalen Bereiche der Rietzähne herübergleitet.

Durch eine entsprechende Länge der Gleitfläche, die bevorzugt wenigstens dem vierfachen Abstand zwischen zwei benachbarten Rietzähnen entspricht, wird darüber hinaus weiterhin sichergestellt, dass die Bewegung des Projektils 4 im Bereich des Rietes derart erfolgt, dass ein Springen des Projektils 4 vermieden ist.

Figur 2C zeigt eine alternative Ausführung, in welcher ein Faden 8 zwischen einem Federkraft-belasteten Stempel 11b und einem Anschlag 11c eingeklemmt werden kann. Hier ist der Stempel 11b an einem der beiden Enden eines zweiarmigen Hebels angeordnet, dessen anderes Ende federbelastet ist und der zwischen den Enden schwenkbar gelagert ist.

Figur 3 visualisiert unterschiedliche Ausführungen von Rampen 6. Figur 3A zeigt hierbei die schon in Figur 1 dargestellte Rampe 6 mit einer schiefen Ebene. Demgegenüber haben die Rampen der Figuren 3B und C jeweils anfangs- und Endbereiche, die sich asymptotisch an die Tangente von Riemenoberfläche und Rietoberfläche annähern, wobei die Tangente hier jeweils einer Horizontalen entspricht. Bestünde auch die Möglichkeit eine Annäherung an eine Tangente des Riemens in dessen gekrümmten Bereich vorzunehmen. Figuren 3B und C unterschieden sich nur dadurch, dass in Figur 3B zischen den geschwungenen asymptotischen Bereichen einen planen Bereich aufweist, wohingegen in Figur 3C die Geschwungene Form zwischen beiden Bereichen direkt übergehend ist.

Figur 4 zeigt die Ausführung eines Rietes 5 unter welchem der Riemen 2 entlangläuft. Das Riet hat hier einen horizontal verlaufenden Rietzahnbereich 5a, der die Lauffläche des Projektils bildet. Dieser horizontale Bereich kann durch Materialaussparungen in jedem Zahn eine Nut 5b in Schusseintragsrichtung ausbilden. Die Lauffläche kann eine die Gleitreibung verringernde Beschichtung aufweisen. Erkennbar ist hier auch ein zwischen zwei Kettfäden 13 eröffnetes Webfach 14. Durch den aufstehenden Rietzahnteil 5c wird der eingetragene Schussfaden angeschlagen durch Verschwenkung des Riets um dessen Drehachse 15.

## Patentansprüche

1. Webmaschine umfassend eine Einrichtung zur Eröffnung von Webfächern zwischen nebeneinander liegenden Kettfäden, eine Schusseintragsvorrichtung zum Eintragen wenigstens eines Schussfadens in alle eröffneten Webfächer mittels wenigstens eines einen Schussfaden ziehenden Projektils (4), ein Riet (5) mit mehreren Rietzähnen zum Anschlagen des eingetragenen Schussfadens (8) und einen Riemenantrieb mit einem um zwei Riemenscheiben (1) herumgeführten Riemen (2), von dem wenigstens ein zwischen den Riemenscheiben (1) linear erstreckter Riemenbereich (2a) in Eintragsrichtung des wenigstens einen Schussfadens (8) verlaufend unterhalb des Riets (5) angeordnet ist, wobei mittels wenigstens eines vom Riemen (2) geführten Permanentmagneten (3) das wenigstens einen Permanentmagneten oder wenigstens einen magnetisierbaren Körper (12) aufweisende Projektil (4) unter magnetischer Anziehung über horizontal ausgerichtete Rietzahnbereiche hinweg durch die Webfächer ziehbar ist, und wobei in Schusseintragsrichtung vor dem Riet (5) eine Rampe (6a) angeordnet ist, mittels welcher ein kontaktierend auf dem Riemen (2) getragenes Projektil (4) bei seiner Bewegung in Richtung zum Riet (5) entgegen der magnetischen Anziehungskraft vom Riemen (2) abhebbar ist und nach dem Riet (5) eine Rampe (6b) angeordnet ist, über welche das Projektil (4) auf den Riemen (2) zurückführbar ist, **dadurch gekennzeichnet, dass** einerseits die Rampen (6a, 6b) gegenüber dem Riet derart angeordnet sind, dass das Projektil (4) zwischen der Riemenoberfläche und der Oberfläche der horizontalen Rietzahnbereiche hin- und herwechselt, wobei andererseits das Projektil (4) bei seiner Bewegung in Richtung zum Riet (5) entgegen der magnetischen Anziehungskraft vom Riemen (2) bis zur Höhe der horizontal ausgerichteten Rietzähne anhebbar ist, um das Projektil (4) von der Rampe (6a) an die Oberfläche der horizontalen Rietzahnbereiche zu übergeben.

2. Webmaschine nach Anspruch 1, **dadurch gekennzeichnet, dass** wenigstens eine der Rampen (6a, 6b) ausgebildet ist als schiefe Ebene oder mit einem sich asymptotisch an eine Tangente der Riemenoberfläche oder der Oberfläche der Rietzähne annähernden Anfangs- und/oder Endbereich.

3. Webmaschine nach einem der vorherigen Ansprüche, **dadurch gekennzeichnet, dass** ein Projektil (4) einen Klemmschlitz (11a) zur klemmenden Aufnahme eines Schussfadens (8) aufweist.

4. Webmaschine nach Anspruch 3, **dadurch gekennzeichnet, dass** der Klemmschlitz (11a) ausgebildet ist durch federnd gelagerte Klemmbacken oder durch elastomere Schlitzflanken.

5. Webmaschine nach einem der vorherigen Ansprüche, **dadurch gekennzeichnet, dass** die Front des Projektils eine Anlaufschräge (9a) aufweist, insbesondere die eine federnde Nachgiebigkeit aufweist.

6. Webmaschine nach einem der vorherigen Ansprüche, **dadurch gekennzeichnet, dass** in Schusseintragsrichtung nach und/oder vor dem Riet (5) eine, insbesondere ansteuerbare, insbesondere magnetisch angesteuerte Fadenklemmvorrichtung angeordnet ist, mittels welcher ein vom Projektil (4) gezogener Schussfaden (8) klemmbar, insbesondere aus dem Projektil (4) herausreißbar ist oder zumindest straff ziehbar ist.

7. Webmaschine nach einem der vorherigen Ansprüche, **dadurch gekennzeichnet, dass** die horizontal ausgerichteten Bereiche der Rietzähne und/oder die Rampen (6a, 6b) und/oder die Oberfläche der Projektilunterseite eine gleitreibungsverringernde Beschichtung aufweisen oder dass das Projektil aus einem Material hergestellt ist, das einen geringen Reibungskoeffizienten bei Kontakt mit den Oberflächen von Rietzähnen und/oder der Rampen aufweist.

8. Webmaschine nach einem der vorherigen Ansprüche, **dadurch gekennzeichnet, dass** wenigstens ein Permanentmagnet (3) in das Riemenmaterial eingelassen ist, insbesondere von Riemenmaterial allseitig umschlossen ist.

9. Webmaschine nach einem der vorherigen Ansprüche, **dadurch gekennzeichnet, dass** der Riemenantrieb kontinuierlich umlaufend betrieben ist, insbesondere hierbei wenigstens 2 Projektile (4) gleichzeitig führt.

10. Verfahren zum Betrieb einer Webmaschine, insbesondere einer Webmaschine nach einem der vorherigen Ansprüche, bei welchem wenigstens ein Projektil (4) mit einem Schussfaden (8) durch magnetisch anziehende Wechselwirkung zwischen dem Projektil, insbesondere wenigstens einem an dem Projektil (11) angebrachten Permanentmagneten oder eines an dem Projektil (11) angebrachten magnetisierbaren Körpers (12) und wenigstens einem Permanentmagneten (4) eines bewegten Riemens (2) über horizontal ausgerichtete Rietzahnbereiche eines Riets (5) hinweg durch zwischen Kettfäden eröffnete Webfächer hindurchgezogen wird, **dadurch gekennzeichnet, dass** in Bereichen des Riemens (2), in denen der Riemen (2) um Riemenscheiben (1) herumgeführt wird, das Projektil mit direktem Kontakt zum Riemen bewegt wird und mittels Rampen (6a, 6b), über welche das Projektil herübergezogen wird, das Projektil zwischen der Riemenoberfläche und der Oberfläche der horizontalen Rietzahnbereiche hin- und herwechselt, wobei das Projektil (4) bei seiner Bewegung in Richtung zum Riet (5) entgegen der magnetischen Anziehungskraft vom Riemen (2) bis zur Höhe der horizontal ausgerichteten Rietzähne anhebbar ist, um das Projektil (4) von der Rampe (6a) an die Oberfläche der horizontalen Rietzahnbereichen zu übergeben.

## Claims

1. Loom comprising a device for opening sheds between adjacent warp threads, a weft-insertion device for inserting at least one weft thread into all opened sheds by means of at least one projectile (4) which pulls a weft thread, a reed (5) having a plurality of reed dents for beating up the inserted weft thread (8), and a belt drive having a belt (2) guided around two pulleys (1), of which belt at least one belt region (2a) extending linearly between the pulleys (1) is arranged below the reed (5) in such a way that said at least one belt region extends in the insertion direction of the at least one weft thread (8), wherein the projectile (4), which comprises at least one permanent magnet or at least one magnetizable body (12), can be pulled through the sheds across horizontally arranged reed detent regions under magnetic attraction by means of at least one permanent magnet (3) guided by the belt (2), and wherein a ramp (6a) is arranged before the reed (5) in the weft insertion direction, by means of which ramp a projectile (4), carried on the belt (2) in a contacting manner, can be lifted off the belt (2) against the magnetic attraction force during the motion of the projectile in the direction of the reed (5), and a ramp (6b) is arranged after the reed (5) by means of which ramp the projectile (4) can be led back onto the belt (2), **characterized in that** on the one hand, the ramps (6a, 6b) are arranged with respect to the reed in such a manner that the projectile (4) switches back and forth between the belt surface and the surface of the horizontal reed dent region, wherein on the other hand, the projectile (4) can be lifted off the belt (2) against the magnetic attraction force up to the height of the horizontally oriented reed dents during the motion of the projectile in the direction of the reed (5) in order to transfer the projectile (4) from the ramp (6a) to the surface of the horizontal reed dent region.

2. Loom according to claim 1, **characterized in that** at least one of the ramps (6a, 6b) is formed as an inclined plane or having a start and/or end region asymptotic to a tangent of the belt surface or of the surface of the reed dents.

3. Loom according to any one of the preceding claims, **characterized in that** a projectile (4) has a clamping slot (11a) for clamping reception of a weft thread (8).

4. Loom according to claim 3, **characterized in that** the clamping slot (11a) is formed by spring-loaded clamping jaws or by elastomeric slot flanks.

5. Loom according to any one of the preceding claims, **characterized in that** the front of the projectile has a run-up slope (9a), in particular the run-up slope has a springy resilience.

6. Loom according to any one of the preceding claims, **characterized in that** an in particular controllable, in particular magnetically-controlled thread clamping device is arranged in the weft insertion direction after and/or before the reed (5), by means of said thread clamping device a weft thread (8), pulled by the projectile (4), can be clamped, in particular can be torn out of the projectile (4) or can at least be pulled taut.

7. Loom according to any one of the preceding claims, **characterized in that** the horizontally oriented region of the reed dents and/or the ramps (6a, 6b) and/or the surface of the underside of the projectile have a coating to reduce sliding friction, or the projectile is manufactured from a material which has a low friction coefficient during contact with the surfaces of the reed dents and/or the ramps.

8. Loom according to any one of the preceding claims, **characterized in that** at least one permanent magnet (3) is incorporated into the belt material, in particular is enclosed by belt material on all sides.

9. Loom according to any one of the preceding claims, **characterized in that** the belt drive is continuously driven in a circulating manner, in particular, it hereby guides at least 2 projectiles (4) simultaneously.

10. Method for operating a loom, in particular a loom according to any one of the preceding claims, in which at least one projectile (4) with a weft thread (8) is pulled through sheds opened between warp threads by a magnetically attractive interaction between the projectile, in particular between at least one permanent magnet applied on the projectile (11), or between a magnetizable body (12) applied on the projectile (11) and at least one permanent magnet (4) of a moved belt (2) across horizontally oriented reed dent regions of a reed (5), **characterized in that** in regions of the belt (2), in which the belt (2) is guided around pulleys (1), the projectile is moved by direct contact with the belt and by means of ramps (6a, 6b), over which ramps the projectile is pulled, the projectile switches back and forth between the belt surface and the surface of the horizontal reed dent region, wherein the projectile (4) can be lifted off the belt (2) against the magnetic attraction force up to the height of the horizontally oriented reed dents during the motion of the projectile in the direction of the reed (5) in order to transfer the projectile (4) from the ramp (6a) to the surface of the horizontal reed dent region.

## Revendications

1. Métier à tisser comprenant un système destiné à ouvrir des foules de tissage entre des fils de chaîne situés les uns à côté des autres, un dispositif d'insertion de trame pour insérer au moins un fil de trame dans toutes les foules de tissage ouvertes au moyen d'au moins un projectile (4) tirant un fil de trame, un peigne (5) avec plusieurs dents de peigne pour monter le fil de trame (8) inséré et un entraînement par courroie avec une courroie (2) passée autour de deux poulies à courroie (1), dont au moins une zone de courroie (2a) linéairement étendue entre les poulies à courroie (1) est disposée dans la direction d'insertion d'au moins un fil de trame (8) passant en dessous du peigne (5), sachant qu'au moyen d'au moins un aimant permanent (3) guidé par la courroie (2) au moins un aimant permanent ou au moins un projectile (4) comportant un corps aimantable (12) peut être tiré à travers les foules de tissage sur des zones de dent de peigne orientées horizontalement par attraction magnétique et sachant que dans la direction d'insertion de trame une rampe (6a) est disposée devant le peigne (5), au moyen de laquelle un projectile (4) porté par contact sur la courroie (2) peut être soulevé par la courroie (2) lors de son déplacement en direction du peigne (5) en s'opposant à la force d'attraction magnétique et une rampe (6b) est disposée après le peigne (5) sur laquelle le projectile (4) peut être ramené sur la courroie (2), **caractérisé en ce que** d'une part les rampes (6a, 6b) sont disposées par rapport au peigne de telle manière que le projectile (4) passe alternativement entre la surface de courroie et la surface des zones horizontales de dent de peigne, sachant d'autre part que le projectile (4) peut être soulevé de la courroie (2) jusqu'à la hauteur des dents de peigne orientées horizontalement lors de son déplacement en direction du peigne (5) en s'opposant à la force d'attraction magnétique pour transférer le projectile (4) de la rampe (6a) à la surface des zones horizontales de dent de peigne.

2. Métier à tisser selon la revendication 1, **caractérisé en ce qu'**a*u* moins une des rampes (6a, 6b) est constituée en tant que plan incliné ou avec une zone initiale et/ou finale s'approchant de façon asymptotique d'une tangente de la surface de courroie ou de la surface des dents de peigne.

3. Métier à tisser selon l'une quelconque des revendications précédentes, **caractérisé en ce qu'**un projectile (4) comporte une fente de serrage (11a) pour recevoir en serrage un fil de trame (8).

4. Métier à tisser selon la revendication 3, **caractérisé en ce que** la fente de serrage (11a) est constitué par des mâchoires de serrage logées sous effet de ressort ou par des flancs de fente en élastomère.

5. Métier à tisser selon l'une quelconque des revendications précédentes, **caractérisé en ce que** le front du projectile comporte un biseau d'attaque (9a), qui présente notamment une souplesse élastique.

6. Métier à tisser selon l'une quelconque des revendications précédentes, **caractérisé en ce qu'**un dispositif de serrage de fil pouvant être notamment commandé, notamment commandé magnétiquement, est disposé dans la direction d'insertion de trame après et/ou avant le peigne (5), au moyen duquel un fil de trame (8) tiré par le projectile (4) peut être serré, peut être notamment arraché du projectile (4) ou au moins peut être fermement tiré.

7. Métier à tisser selon l'une quelconque des revendications précédentes, **caractérisé en ce que** les zones des dents de peigne orientées horizontalement et/ou les rampes (6a/6b) et/ou la surface du côté inférieur de projectile comportent un revêtement réduisant le frottement dynamique ou **en ce que** le projectile est fabriqué dans un matériau qui comporte un coefficient de frottement faible lors du contact avec les surfaces des dents de peigne et/ou des rampes.

8. Métier à tisser selon l'une quelconque des revendications précédentes, **caractérisé en ce qu'**au moins un aimant permanent (3) est introduit dans le matériau de courroie, est notamment entouré de toutes parts par le matériau de courroie.

9. Métier à tisser selon l'une quelconque des revendications précédentes, **caractérisé en ce que** l'entraînement par courroie est actionné de façon périphérique en continu, guide notamment en même temps au moins deux projectiles (4) à cet effet.

10. Procédé destiné à faire fonctionner un métier à tisser, notamment un métier à tisser selon l'une quelconque des revendications précédentes, pour lequel au moins un projectile (4) est tiré sur des zones de dent de peigne orientées horizontalement d'un peigne (5) à travers des foules de tissage ouvertes entre des fils de chaîne avec un fil de trame (8) par interaction à attraction magnétique entre le projectile, notamment au moins un aimant permanent monté sur le projectile (11) ou d'un corps (12) aimantable monté sur le projectile (11) et au moins un aimant permanent (4) d'une courroie déplacée (2), **caractérisé en ce que** dans les zones de la courroie (2) dans lesquelles la courroie (2) est passée autour des poulies à courroie (1), le projectile est déplacé avec contact direct avec la courroie et le projectile passe alternativement entre la surface de courroie et la surface des zones horizontales de dent de peigne au moyen des rampes (6a, 6b) sur lesquelles le projectile est tiré, sachant que le projectile (4) peut être soulevé de la courroie (2) jusqu'à la hauteur des dents de peigne orientées horizontalement lors de son déplacement en direction du peigne (5) en s'opposant à la force d'attraction magnétique pour transférer le projectile (4) de la rampe (6a) à la surface des zones horizontales de dent de peigne.
